# FASCICULE DE BREVET EUROPEEN

(11) **EP 2 017 529 B1**
(45) Date de publication et mention de la délivrance du brevet: **18.11.2015**
(21) Numéro de dépôt: 08160478.7
(22) Date de dépôt: 16.07.2008
(51) Int. Cl.: F23D 17/00

(54) **Brûleur**
Brenner
Burner

(30) Priorité: 20.07.2007 FR 0705305
(43) Date de publication de la demande: 21.01.2009
(73) Titulaire: Fives Pillard, 13008 Marseille (FR)
(72) Inventeur: Ricci, Louis, 13830, Roquefort La Bedoule (FR); Le Piver, Gaël, 13009, Marseille (FR)
(74) Mandataire: Novagraaf Technologies

(56) Documents cités:
- EP-A- 0 421 903
- EP-A- 0 967 434
- EP-A- 1 862 735
- WO-A-03/081132
- FR-A- 2 887 597
- GB-A- 1 260 443
- US-A- 4 199 934
- US-A- 5 235 813

## Description

La présente invention concerne un brûleur, notamment un brûleur pour cimenterie.

On connaît un brûleur du type s'étendant selon un axe et comprenant une conduite annulaire d'alimentation en air primaire à flux axial qui entoure l'ensemble des conduites d'alimentation en combustible, et qui est délimitée par un tube intérieur s'étendant selon l'axe du brûleur et par un tube extérieur co-axial au tube intérieur, les deux tubes étant mobiles axialement l'un par rapport à l'autre en translation selon la direction axiale entre une position d'ouverture et une position de fermeture.

Un tel brûleur est par exemple divulgué dans la demande de brevet EP 967 434, est usuellement utilisé pour les cimenteries, et comprend deux conduites d'alimentation en air primaire ceinturant l'ensemble des conduites d'alimentation en combustible du brûleur. Ces deux conduites sont la conduite d'alimentation en air à flux axial en sortie de laquelle le flux de l'air est parallèle à l'axe du brûleur, avec éventuellement une légère composante radiale, et une conduite d'alimentation en air à flux tangentiel en sortie de laquelle le flux de l'air présente une composante tangentielle de façon à former un flux tourbillonnant autour de l'axe du brûleur. En outre, un tel brûleur est en général entouré de conduites d'amenées d'air secondaire.

Un autre brûleur est divulgué par le document EP421903.

L'inconvénient d'un tel brûleur est la relative difficulté de faire varier les caractéristiques de la flamme dans une large plage, et de les contrôler, alors que, notamment dans les fours à ciment, ces caractéristiques ont une très grande influence sur la qualité de la cuisson de la matière pour la fabrication du ciment.

Selon l'invention, cette difficulté est résolue par la mise en oeuvre d'un brûleur selon la revendication 1.

Par cette disposition il est ainsi possible, de façon aisée, d'activer de façon plus ou moins importante la flamme produite par le brûleur. En position d'ouverture, l'air en sortie, provenant à la fois des rainures réalisées dans la bride et de l'espace annulaire situé entre la bride et le second tube, est réparti de façon continue sur toute la périphérie de la conduite, et de ce fait, entoure la flamme et protège ainsi le début de cette dernière de l'introduction rapide d'air secondaire, ce qui permet notamment de réduire le taux d'oxydes d'azote. Au contraire, en position de fermeture, l'air en sortie, provenant uniquement des rainures réalisées dans la bride, est réparti de façon discontinue sur toute la périphérie de la conduite, et les jets d'air (correspondant à chaque rainure) attirent l'air secondaire (ayant généralement une température élevée) dès l'origine de la flamme, ce qui active cette dernière et permet d'activer la cuisson de la matière se trouvant dans le four.

D'autres particularités et avantages de la présente invention apparaîtront dans la description de deux modes de réalisation donnés à titre d'exemples non limitatifs et illustrés dans les dessins mis en annexe dans lesquels :
La figure 1 est une vue en coupe axiale d'une portion de la tête d'un brûleur, les tubes agencés conformément à un premier mode de réalisation de la présente invention, étant en position d'ouverture ;
La figure 2 est une vue du premier mode de réalisation, similaire à la figure 1, les tubes étant en position de fermeture ;
La figure 3 est une vue partielle en perspective d'un tube portant une bride conformément à la présente invention ;
La figure 4 est une vue d'un second mode de réalisation, similaire à la figure 1, les tubes étant en position d'ouverture ; et
La figure 5 est une vue du second mode de réalisation, similaire à la figure 4, les tubes étant en position de fermeture.

La figure 1 illustre une portion d'un brûleur 1 qui s'étend selon un axe 2 et qui comprend classiquement des conduites d'alimentation en combustible solide et/ou liquide et/ou gazeux ainsi qu'une conduite centrale d'amenée d'air qui est utilisé pour permettre l'accrochage de la flamme à un stabilisateur de flamme et pour refroidir ce dernier.

Le brûleur 1 comprend également une conduite périphérique d'alimentation en air primaire à flux tangentiel 3 qui entoure la conduite centrale d'alimentation en air et, dans le présent exemple, l'ensemble des conduites d'alimentation en combustible. Cette conduite périphérique d'alimentation en air primaire à flux tangentiel 3 comprend des dispositifs permettant de conférer une composante tangentielle au flux d'air en sa sortie. Par ailleurs, de préférence, la conduite d'alimentation en air à flux tangentiel 3 est conforme à l'une ou l'autre des conduites divulguées dans les deux demandes de brevet FR 2 887 597 et FR 06 04 829.

Le brûleur 1 comprend en outre une conduite périphérique d'alimentation en air primaire à flux axial 4 en sortie de laquelle l'air à un flux essentiellement axial, c'est-à-dire sans composante tangentielle (ou du moins, dont la composante tangentielle est faible, inférieure à 10° par rapport à l'axe 2 du brûleur 1). En l'occurrence, le flux d'air est axial. Cette conduite périphérique d'alimentation en air primaire à flux axial 4 entoure l'ensemble des conduites d'alimentation en combustible et la conduite centrale d'alimentation en air. Ici, la conduite d'alimentation en air à flux axial 4 entoure la conduite d'alimentation en air à flux tangentiel 3.

De façon plus précise, comme on peut le voir aux figures 1, 2, 4 et 5, la conduite d'alimentation en air à flux axial 4 est délimitée par deux tubes 5, 6 mobiles l'un par rapport à l'autre en translation selon l'axe 2 du brûleur 1, un tube intérieur 5 qui, dans les présents modes de réalisation, délimite la conduite d'alimentation en air à flux axial 4 de la conduite d'alimentation en air à flux tangentiel 3, et un tube extérieur 6 qui est co-axial au tube intérieur 5 et forme le tube délimitant le brûleur 1 des conduites d'alimentation en air secondaire. Les deux tubes 5, 6 sont mobiles axialement entre une position d'ouverture et une position de fermeture.

Comme on peut le voir aux figures 1 à 5, l'un des deux tubes (en l'occurrence, le tube intérieur 5) porte, à proximité de son extrémité aval 7 (ici, à son extrémité aval 7), une bride annulaire 8 (immobile par rapport au tube intérieur 5). Cette bride annulaire 8 comporte des rainures 9 qui sont angulairement régulièrement répartis, qui la traversent de part en part, et qui s'étendent parallèlement à l'axe 2 du brûleur 1. En l'occurrence, les rainures représentent environ un tiers de la périphérie de la bride 8.

Dans les présents modes de réalisation, chaque rainure 9 est délimitée d'une part, par une paroi de fond 10 qui, en l'occurrence, ne présente pas d'inclinaison dans le sens d'un déplacement selon l'axe 2 du brûleur 1, et, d'autre part, par deux parois latérales 11 qui, en l'occurrence, sont parallèles entre elles et à la direction de l'axe 2 du brûleur 1, et sont normales à la paroi de fond 10. Ici, les rainures 9 réalisées dans la bride annulaire 8 sont ouvertes radialement sur toute leur longueur, la bride 8 ne portant pas de paroi supérieure faisant face à la paroi de fond 10.

Par ailleurs, la bride annulaire 8 présente une extrémité amont 12 qui présente une inclinaison radiale dans le sens d'un rapprochement vers le tube extérieur 6 pour un déplacement selon l'axe 2 du brûleur 1 de l'amont vers l'aval. En l'occurrence, l'extrémité amont de la bride est conique (aux orifices amont des rainures 9 près) avec un centre de cône disposé vers l'amont du tube.

L'autre tube (en l'occurrence, le tube extérieur 6) comprend une portion de fermeture 13, 15 (immobile par rapport au tube extérieur 6) qui est agencée de sorte que, quand les deux tubes 5, 6 sont en position d'ouverture, la distance séparant la portion de fermeture 13, 15 de la bride 8 permet un passage important de l'air entre la bride 8 et le second tube 6 afin d'avoir un flux d'air axial en sortie de la conduite 4 angulairement continu (cf. figures 1 et 4), et quand les deux tubes 5, 6 sont en position de fermeture, la distance séparant la portion de fermeture 13, 15 de la bride 8 est sensiblement nulle afin d'avoir un flux d'air en sortie de la conduite 4 angulairement discontinu et limité aux secteurs angulaires correspondants aux rainures 9 (cf. figures 2 et 5).

En l'occurrence, dans le premier mode de réalisation, la portion de fermeture 13 est une surface présentant une inclinaison radiale dans le sens d'un écartement du tube intérieur 5 pour un déplacement selon l'axe 2 du brûleur 1 de l'amont vers l'aval. En l'occurrence, la portion de fermeture 13 est conique avec un centre de cône disposé vers l'amont du tube. Ici, le demi-angle au sommet du cône est d'environ 10°. De plus, l'extrémité aval 14 de la portion de fermeture 13 est l'extrémité aval 14 du tube extérieur 6.

Ainsi, à la figure 1, les deux tubes 5, 6 sont dans une position d'ouverture dans laquelle un espace annulaire existe (et est relativement important) entre la bride 8 et le tube extérieur 6. Au contraire, à la figure 2, les deux tubes 5, 6 sont dans une position de fermeture où la portion de fermeture 13 est sensiblement en butée contre la bride annulaire 8 (contre l'extrémité amont 12 de la bride 8), limitant ainsi la section de passage de l'air aux seules rainures 9. En position de fermeture, la bride 8 est dans une position qui est en amont de la position qu'elle prend quand le tube qui la porte est en position d'ouverture.

Dans le second mode de réalisation, la portion de fermeture 15 comprend une première surface 16 présentant une inclinaison radiale dans le sens d'un rapprochement du tube intérieur 5 pour un déplacement selon l'axe 2 du brûleur 1 de l'amont vers l'aval. En l'occurrence, la première surface 16 est conique avec un centre de cône disposé vers l'aval du tube. Ici, le demi-angle au sommet du cône est d'environ 10°. De plus, la portion de fermeture 15 comprend une seconde surface 17 (cylindrique) prolongeant, en direction aval, la première surface 16. La seconde surface 17 a un diamètre égal au diamètre externe de la bride 8 (au jeu nécessaire pour le coulissement des deux tubes près).

Ainsi, à la figure 4, les deux tubes 5, 6 sont dans une position d'ouverture dans laquelle un espace annulaire existe entre la bride 8 et le tube extérieur 6.

Au contraire, à la figure 5, les deux tubes 5, 6 sont dans une position de fermeture où la surface cylindrique 17 recouvre la bride annulaire 8, limitant ainsi la section de passage de l'air aux seules rainures 9.

Il serait possible que la bride soit portée par le tube extérieur et la portion de fermeture par le tube intérieur.

Il serait également possible que la bride annulaire présente une forme différente, notamment à son extrémité amont, et/ou qu'elle porte des parois supérieures faisant face les parois de fond et délimitant, avec celles-ci et les parois latérales, les rainures. Il serait également possible que les parois de fond présentent une légère inclinaison radiale (inférieure à 10°) afin de conférer une composante radiale au flux d'air en leur sortie, et/ou que les parois latérales présentent une composante tangentielle afin de conférer une composante tangentielle au flux d'air en leur sortie.

Il serait ainsi possible d'utiliser un tel système (bride et portion de fermeture) dans une toute autre conduite, et dans tout autre brûleur.

Il serait aussi possible que la portion de fermeture soit une surface présentant une inclinaison radiale dans le sens d'un écartement du tube intérieur pour un déplacement selon l'axe du brûleur de l'aval vers l'amont (par exemple, la portion de fermeture pourrait être conique avec un centre de cône disposé vers l'aval du tube, avec un demi-angle au sommet d'environ 10°). En position d'ouverture les deux tubes définiraient entre eux un espace annulaire important au niveau de la bide, et en position de fermeture (position dans laquelle la bride est en aval de la position qu'elle prend quand le tube qui la porte est en position d'ouverture), la portion de fermeture serait sensiblement en butée contre la bride annulaire (contre l'extrémité aval de la bride), limitant ainsi la section de passage de l'air aux seules rainures.

## Revendications

1. Brûleur (1) s'étendant selon un axe (2) et comprenant une conduite périphérique d'alimentation en air primaire à flux axial (4) qui entoure l'ensemble des conduites d'alimentation en combustible et la conduite centrale d'alimentation en air, et qui est délimitée par un tube intérieur (5) s'étendant selon l'axe (2) du brûleur (1), et par un tube extérieur (6) coaxial au tube intérieur (5), les deux tubes (5,6) étant mobiles axialement l'un par rapport à l'autre en translation selon la direction axiale entre une position d'ouverture et une position de fermeture, un premier des deux tubes (5, 6) portant à proximité de son extrémité aval (7), une bride annulaire (8) qui comporte des rainures (9) s'étendant sensiblement selon la direction axiale du tube, **caractérisé en ce que** le second tube comprend une portion de fermeture (13,15) agencée de sorte que, quand les deux tubes (5,6) sont en position d'ouverture, la distance séparant radialement la portion de fermeture (13,15) de la bride (8) permet un passage important de l'air entre ces deux organes (8,13), et quand les deux tubes (5,6) sont en position de fermeture, cette distance est sensiblement nulle de sorte que la quasi-totalité de l'air passe par les rainures (9).

2. Brûleur (1) selon la revendication 1, **caractérisé en ce que** les rainures (9) sont angulairement régulièrement répartis.

3. Brûleur (1) selon l'une des revendications 1 ou 2, **caractérisé en ce que** les rainures (9) sont ouvertes radialement sur toute leur longueur.

4. Brûleur (1) selon l'une des revendications 1 à 3, **caractérisé en ce que** la bride annulaire (8) présente une extrémité amont (12) présentant une inclinaison radiale dans le sens d'un rapprochement vers le second tube (6) pour un déplacement de l'amont vers l'aval.

5. Brûleur (1) selon l'une des revendications 1 à 4, **caractérisé en ce que** la bride annulaire (8) est située à l'extrémité aval (7) du premier tube (5).

6. Brûleur (1) selon l'une des revendications 1 à 5, **caractérisé en ce que** la portion de fermeture (13) présente une inclinaison radiale dans le sens d'un écartement du premier tube (5) pour un déplacement de l'amont vers l'aval, et est sensiblement en butée contre la bride (8) quand les deux tubes (5,6) sont en position de fermeture de façon à limiter la section de passage de l'air aux seules rainures (9).

7. Brûleur (1) selon la revendication 6, **caractérisé en ce que** la portion de fermeture (13) est une surface conique dont le demi-angle au sommet est sensiblement de 10°.

8. Brûleur (1) selon l'une des revendications 1 à 5, **caractérisé en ce que** la portion de fermeture (15) comprend, d'une part, une première surface présentant une inclinaison radiale dans le sens d'un rapprochement du premier tube (5) pour un déplacement de l'amont vers l'aval, et, d'autre part, en aval de la première surface (16), une seconde surface (17) cylindrique d'un diamètre sensiblement égal au diamètre externe de la bride (8).

9. Brûleur selon l'une des revendications 1 à 9, **caractérisé en ce que** la conduite d'alimentation en air à flux axial (4) entoure une conduite périphérique d'alimentation en air primaire à flux tangentiel (3).

## Patentansprüche

1. Brenner (1), der sich entlang einer Achse (2) erstreckt und eine Axialstromprimärluftzufuhrumfangsleitung (4) umfasst, die alle Brennstoffzufuhrleitungen und die zentrale Luftzufuhrleitung umgibt und die durch ein inneres Rohr (5), das sich entlang der Achse (2) des Brenners (1) erstreckt, und ein äußeres Rohr (6), das zum inneren Rohr (5) koaxial ist, begrenzt wird, wobei die beiden Rohre (5, 6) zueinander axial translatorisch beweglich sind in der Axialrichtung zwischen einer Öffnungsposition und einer Schließposition, wobei ein erstes der beiden Rohre (5, 6) in der Nähe seines stromabwärtigen Endes (7) einen ringförmigen Flansch (8) trägt, der Nuten (9) umfasst, die sich im Wesentlichen in der Axialrichtung des Rohrs erstrecken, **dadurch gekennzeichnet, dass** das zweite Rohr einen Schließteil (13, 15) umfasst, der so angeordnet ist, dass, wenn sich die beiden Rohre (5, 6) in der Öffnungsposition befinden, der Abstand, der den Schließteil (13, 15) vom Flansch (8) radial trennt, ein beträchtliches Durchströmen von Luft zwischen den beiden Elementen (8, 13) gestattet und, wenn sich die beiden Rohre (5, 6) in der Schließposition befinden, dieser Abstand im Wesentlichen null beträgt, so dass fast die gesamte Luft durch die Nuten (9) strömt.

2. Brenner (1) nach Anspruch 1, **dadurch gekennzeichnet, dass** die Nuten (9) winkelförmig gleichmäßig verteilt sind.

3. Brenner (1) nach einem der Ansprüche 1 oder 2, **dadurch gekennzeichnet, dass** die Nuten (9) über ihre gesamte Länge hinweg radial offen sind.

4. Brenner (1) nach einem der Ansprüche 1 bis 3, **dadurch gekennzeichnet, dass** der ringförmige Flansch (8) ein stromaufwärtiges Ende (12) aufweist, das eine radiale Neigung in Richtung einer Annäherung an das zweite Rohr (6) beim Verlauf von stromaufwärts nach stromabwärts aufweist.

5. Brenner (1) nach einem der Ansprüche 1 bis 4, **dadurch gekennzeichnet, dass** sich der ringförmige Flansch (8) am stromabwärtigen Ende (7) des ersten Rohrs (5) befindet.

6. Brenner (1) nach einem der Ansprüche 1 bis 5, **dadurch gekennzeichnet, dass** der Schließteil (13) eine radiale Neigung in Richtung einer Beabstandung vom ersten Rohr (5) beim Verlauf von stromaufwärts zu stromabwärts aufweist und im Wesentlichen am Flansch (8) anliegt, wenn sich die beiden Rohre (5, 6) in der Schließposition befinden, so dass der Luftströmungsbereich auf lediglich die Nuten (9) beschränkt wird.

7. Brenner (1) nach Anspruch 6, **dadurch gekennzeichnet, dass** der Schließteil (13) eine Kegelfläche ist, deren Halbwinkel am Scheitel im Wesentlichen 10° beträgt.

8. Brenner (1) nach einem der Ansprüche 1 bis 5, **dadurch gekennzeichnet, dass** der Schließteil (15) einerseits eine erste Fläche, die eine radiale Neigung in Richtung einer Annäherung an das erste Rohr (5) beim Verlauf von stromaufwärts nach stromabwärts aufweist, und andererseits stromabwärts der ersten Fläche (16) eine zweite zylindrische Fläche (17) umfasst, die einen Durchmesser aufweist, der im Wesentlichen dem Außendurchmesser des Flanschs (8) entspricht.

9. Brenner nach einem der Ansprüche 1 bis 9, **dadurch gekennzeichnet, dass** die Axialstromluftzufuhrleitung (4) eine Tangentialstromprimärluftzufuhrumfangsleitung (3) umfasst.

## Claims

1. Burner (1) extending along an axis (2) and comprising a peripheral axial flow primary-air supply pipe (4) which surrounds the collection of fuel supply pipes and the central air supply pipe, and which is delimited by an inner tube (5) extending along the axis (2) of the burner (1) and by an outer tube (6) coaxial with the inner tube (5), the two tubes (5, 6) being axially mobile one relative to the other in translation in the axial direction between an open position and a closed position, a first of the two tubes (5, 6) bearing, near its downstream end (7), an annular flange (8) that has slots (9) running substantially in the axial direction of the tube, **characterized in that** the second tube comprises a closure portion (13, 15) arranged in such way that when the two tubes (5, 6) are in the open position, the distance radially separating the closure portion (13, 15) from the flange (8) allows a significant passage of air between these two members (8, 13), and when the two tubes (5, 6) are in the closed position, this distance is substantially zero so that almost all of the air passes via the slots (9).

2. Burner (1) according to Claim 1, **characterized in that** the slots (9) are uniformly angularly distributed.

3. Burner (1) according to one of Claims 1 and 2, **characterized in that** the slots (9) are open radially over their entire length.

4. Burner (1) according to one of Claims 1 to 3, **characterized in that** the annular flange (8) has an upstream end (12) that exhibits a radial inclination in the direction of converging towards the second tube (6) with progression from the upstream to the downstream direction.

5. Burner (1) according to one of Claims 1 to 4, **characterized in that** the annular flange (8) is situated at the downstream end (7) of the first tube (5).

6. Burner (1) according to one of Claims 1 to 5, **characterized in that** the closure portion (13) has a radial inclination in the direction of diverging from the first tube (5) with progression from the upstream to the downstream direction, and is substantially in abutment against the flange (8) when the two tubes (5, 6) are in the closed position, so as to limit the section available for the passage of air to the slots (9) alone.

7. Burner (1) according to Claim 6, **characterized in that** the closure portion (13) is a conical surface the vertex half-angle of which is substantially 10°.

8. Burner (1) according to one of Claims 1 to 5, **characterized in that** the closure portion (15) comprises, on the one hand, a first surface having a radial inclination in the direction of converging towards the first tube (5) with progression from the upstream to the downstream direction and, on the other hand, downstream of the first surface (16), a cylindrical second surface (17) with a diameter substantially equal to the outside diameter of the flange (8).

9. Burner according to one of Claims 1 to 9, **characterized in that** the axial flow air supply pipe (4) surrounds a peripheral tangential-flow primary-air supply pipe (3).
